# EUROPÄISCHE PATENTSCHRIFT

(11) **EP 0 154 939 B1**
(45) Veröffentlichungstag und Bekanntmachung des Hinweises auf die Patenterteilung: **27.12.1990**
(21) Anmeldenummer: 85102582.5
(22) Anmeldetag: 07.03.1985
(51) Int. Cl.: F01P 3/02, F01M 1/08, F01P 3/06, F02B 77/11, F02F 3/22

(54) **Ölgekühlter, zweiteiliger Gelenkkolben**
Oil-cooled, two-piece linked piston
Piston en deux parties, refroidi à l'huile

(30) Priorität: 13.03.1984 DE 3409101
(43) Veröffentlichungstag der Anmeldung: 18.09.1985
(73) Patentinhaber: Elsbett, Ludwig, D-91161 Hilpoltstein (DE); Elsbett, Günter, D-91161 Hilpoltstein (DE); Elsbett, Klaus, D-91161 Hilpoltstein (DE)
(72) Erfinder: Elsbett, Ludwig, D-91161 Hilpoltstein (DE); Elsbett, Günter, D-91161 Hilpoltstein (DE); Elsbett, Klaus, D-91161 Hilpoltstein (DE)

(56) Entgegenhaltungen:
- CH-A- 438 837
- DE-A- 1 601 435
- DE-A- 2 539 470
- DE-A- 2 649 562
- DE-A- 2 819 609
- DE-A- 2 825 870
- DE-A- 3 314 543
- FR-A- 2 394 675
- US-A- 4 106 455
- AUTOMOTIVE ENGINEERING, Band 87, Nr. 6, Juni 1979, Seiten 43-50, New York, US; "A new V-6"
- PATENT ABSTRACTS OF JAPAN, Band 7, Nr. 74 (M-203)[1219], 26. März 1983; & JP - A - 58 2421 (HINO JIDOSHA KOGYO) 08.01.1983

## Beschreibung

Hohe Motorleistungen können heute mit Ölkühlung bei Brennkraftmaschinen gefahren werden, deren Kolben und Brennverfahren so gestaltet sind, daß nur wenig Wärme aus dem Brennraum an die Zylinderwand fließt. Im Zusammenhang mit den Möglichkeiten der Ölkühlung erfährt auch die Ausgestaltung der inneren Ölspritzkühlung zunehmend an Bedeutung, zumal sie die äußere Umlaufkühlung bis in die Höhe des Ringträgers des Kolbenoberteils zu ersetzen vermag (vgl. DE-OS 33 14 543).

Es wurde bereits der Vorschlag gemacht, bei einem Kolben zweiteiliger Bauart das Kolbenunterteil mit Ölleitflächen zu bestücken (vgl. DE-OS 25 434 78). Die Wärmeabfuhr vom Zylinder kann dabei über das Kolbenunterteil und über die Ölspritzkühlung nach innen in das Öl erfolgen, und es kann auch Wärme vom oberen Zylinderteil zum unteren Zylinderteil verbracht werden, was eine Vereinheitlichung der Zylindertemperatur herbeiführt (vgl. DE-ES 33 14 543).

Leistungsbegrenzungen dieser Ölkühlung sind nach dem Stand der Technik allerdings dadurch gegeben, daß mittels der bisher bekannten Ölleitflächen (Prallflächen) zwar der Bolzen gut geschmiert werden kann, der Wärmeentzug vom Zylinder im Bereich des Kolbenunterteils aber intensiv nur entlang dieser Ölleitflächen geschieht, quer zum Kolbenbolzenlager aber die Abkühlung des Zylinders noch gesteigert werden muß.

Dieser Nachteil macht sich in der Motorpraxis namentlich im Falle zusammengegossener Zylinder bemerkbar, wo die Nachteile einer minderen Kühlung in Kurbelwellenrichtung aufgrund der zusammengegossenen Zylinder und der fehlenden äußeren Kühlung mit den Nachteilen einer minderen inneren Ölkühlung quer zur Kolbenbolzenrichtung im Bereich des Kolbenunterteils aufgrund der im letzten Absatz geschilderten Mängel zusammentreffen.

So hat der Stand der Technik bezüglich der inneren Ölspritzkühlung und des Kolbenunterteils eines zweiteiligen Kolbens zur Folge, daß zwar die Vereinheitlichung der Zylindertemperatur in Längsrichtung des Zylinders gegeben ist, nicht aber im Zylinderumfang ein einheitliches Temperaturniveau erreicht wird. Es soll aber gerade die inner Ölspritzkühlung in die Lage versetzt werden, gleichmäßig bzw. vergleichmäßigend auf die Temperatur der gesamten Zylinderinnenfläche ausgerichtet zu sein. Denn erst die thermische Rundheit des Zylinders ermöglicht auch den Einbau völlig runder Kolben und damit die Reduzierung des Dichtspiels zwischen Kolben und Zylinder auf ein Kleinstmaß. Es ist in der oben erwähnten DE-OS 25 43 478 ein ölgekühlter, zweiteiliger Gelenkkolben dargestellt und beschrieben, dessen Kolbenboden von unten durch eine Öleinspritzung gekühlt wird, wobei dort ebenfalls Leitflächen (21) zum Zuführen des Kühlöles zum Kolbenbolden sowie Leitflächen (27) zum Abführen des Kühlöles zum Kurbelgehäuse vorhanden sind. Das Kühlöl kann dort jedoch nur auf einer Seite des Kolbenbolzens eingespritzt werden, und das zurückströmende Kühlöl trifft vorwiegend in einer Ebene auf die Zylinderwand, die quer zum Kolbenbolzen verläuft.

Es ist Aufgabe vorliegender Anmeldung, die Temperaturverteilung der Zylinderinnenfläche auch umfangmäßig zu vergleichmäßigen. Dies wird mit den Maßnahmen des 1. Anspruchs gewährleistet. Ausgestaltungen sind den weiteren Ansprüchen zu entnehmen.

Der neu erarbeitete Vorschlag besteht darin, die innere Ölkühlung des Zylinders dadurch zu verbessern, daß im Kolbenunterteil der Rückfluß des hochgespritzen Kühlöles um 90° versetzt geschieht. Das Kolbenunterteil soll mehrere Leitflächen besitzen, wobei mindestens eine innere Leitfläche (längs zum Bolzen) in bekannter Weise das Kühlöl zum Bolzen und an diesem vorbei zum Kolbenoberteil hin ausrichten, während mindestens eine äußere Leitfläche den Rückfluß des Öles besorgt, und zwar quer zur Bolzenachse, so daß das Kühlöl (in dem bisher nicht gekühlten Bereich) an der Zylinderwand abgeleitet wird. Das von unten hochspritzende Öl kühlt über die innere(n) Ölleitfläche(n) die Zylinderbereiche, die in Längslage des Bolzens befindlich sind indirekt, während das rückströmende Öl, das am Kolbenoberteil ungelenkt wird, die Zylinderbereiche quer zur Lage des Bolzens direkt kühlt.

Das über die äußere(n) Leitfläche(n) zurückfließende Öl wird sodann durch einen Abdichtrand am unterend Ende des Kolbenunterteils, der am Zylinder anliegt, zurückgehalten oder durch einen Schlitz oder eine Bohrung nach unten entlassen.

Die Vorteile einer solchen Kühlung führen zur Behebung der bisherigen Mängel. Die thermische Rundheit des Zylinders ermöglicht, daß der Kolben dadurch bie gasdichter ausgeführt werden kann. Er kann bereits oberhalb der Kolbenringe völlig dicht an den Zylindern angelegt werden. In diesem Punkt sind alle bisherigen Kühlungsarten deshalb mangelhaft, weil die Kolben der thermischen Unrundheit des Zylinders nicht angepaßt werden können. In den Dichtspalten aber entstehen Schadstoffe (z.B. CH), und eine solche Bewegungsfreiheit des Kolbens erhöht die Geräuschbildung.

Weiter kann sogar die thermische Unrundheit zusammengegossener Zylinderbüschen durch die vorgeschlagene innere Kühlung und das Kolbenunterteil ausgeglichen werden; eine stärkere Kühlung quer zur Bolzenachse erbringt eine gleichmäßige Temperierung des Zylinders insgesamt.

Für die anteilmäßig größte Emission einer Brennkraftmaschine, die C0₂-Emission, wird es künftig bedeutsam sein, daß eine große Wärmedichtheit des Brennverfahrens mit einer optimalen Gasdichtheit von Kolben und Zylinder gepaart ist: je gleichmäßiger die Kühlung am ganzen Zylinderumfang stattfindet, desto höher kann das Temperaturniveau des Zylinders gewählt werden, was eine wichtige Voraussetzung für die Verbrennung von Pflanzenölen anstelle von Erdölprodukten darstellt; bezüglich der Abgase ergibt pflanzliches Öl eine neutrale CO_{z-}Biianz.

Es folgt ein mögliches Ausführungsbeispiel.

### Bildbeschreibung

Fig. 1: In Fig. 1 ist die innere und äußere Ölgespülung des Zylinders dargestellt, wobei Teil (1) das Motorgehäuse mit dem Ölkanal (2) darstellt. An dem Ölkanal (2), der mit Schmieröl gespeist wird, sind ein oder mehrere Ölspritzer (3) angeordnet, die das Innere des Zylinders (4) in der Bewegungsebene des Pleuels anspritzen. Das Spritzöl (5) wird von Leitschaufeln (6) in Richtung des Kolbenoberteils (7) gesteuert und von dort wieder von oben (5a) zum Kolbenunterteil (8) aurückbefördert.

An der Innenseite des Zylinders wird eine bessere Ölkühlung am ganzen Zylinderumfang erreicht. Zu diesem Zweck hat das Kolbenunterteil (8) an seiner Innenseite neben den erwähnten Leitschaufeln (6), die in Richtung des Kolbenbolzens (20) verlaufen, an seiner Außenseite Leitflächen (31) (Fig. 2), die quer zum Kolbenbolzen (20) stehen. So erreicht die Ölkühlung den ganzen Zylinderumfang und etwa 80% der Zylinderlänge der inneren Zylinderfläche bis in Höhe des Kolbenoberteils. Nicht erreicht wird vom inneren Kühlöl die vom Kolbendichtmantel (22) abgedeckte Zylinderfläche, weshalb der Dichtmantel an seiner inneren Fläche mit Spritzöl (5a) gekühlt wird. Ein Ringkanal (10) ist etwa so tief eingestochen, wie die Länge des Dichtmantels beträgt, so daß auch an diesem wichtigen oberen Zylinderteil beiderseits gute Ölkühlung garantiert ist.

Im Kolbenbrennraum (27) ist ein Brennverfahren vorgesehen, bei dem um die heiße Brennzone (28) die Überschußluft (29) rotiert, was einen guten Schutz gegen hohe Temperaturen im Kolbenoberteil (7) ergibt.

Diese Art der geringen Aufheizung und Kühlung macht es möglich, daß die übliche Gasdichtung zwischen dem Zylinderkopf an der Verbindungsstelle (30) entfällt.

Fig. 2: Fig. 2 zeigt einen Schnitt des Kolbenunterteils (8) in Richtung des Kolbenbolzens mit den äußeren Leitflächen (31), die das vom Kolbenoberteil (7) (Fig. 1) zurückgeworfene Spritzöl (5a) (Fig. 1) auffangen. Das Öl wird hier kurzzeitig durch den unteren Öldichtrand (33) festgehalten, um eine intensivere Zylinderwandkühlung in dieser Ebene zu erreichen. Es fließt dann durch die Bohrungen oder einen Schlitz (34) in den unteren Teil des Zylinders (4) ab. Die Pfeile (5a) zeigen das vormals an den Leitflächen (6) hochgespritzte Öl (5), das vom Kolbenoberteil zurückgelenkt ist und quer zur Anspritzebene (um 90° versetzt) durch die neuen Leitflächen (31) seinen Abfluß zum unteren Teil des Zylinders (4) findet.

Anstatt der in dem Ausführungsbeispiel beschriebenen vier Leitflächen können für andere Anwendungsbeispiele auch mehr oder weniger Leitflächen einschließlich solcher, die geteilt sind oder in einem Winkel zueinander stehen, verwendet werden; sowie auch die Form der inneren oder äußeren Leitflächen durch dieses Beispiel nicht festgelegt sein soll und auch nicht die Art der Bohrung oder des abführenden Schlitzes.

## Patentansprüche

1. Ölgekühlter, zweiteiliger Gelenkkolben, dessen Kolbenteile über einen Bolzen (20) gelenkig verbunden sind, wobei des obere, dem Brennraum zugewandte Teil (7) die Gaskräfte und das untere, der Kurbelwelle zugewandte Teil (8) die Seitenkräfte aufnimmt, mit einer Kühlung des Kolbenbodens durch eine Kühlöleinspritzung (5) aus dem Kurbelgehäuse, und mit Leitflächen unterhalb des Kolbenbodens, dadurch gekennzeichnet, daß das Kolbenunterteil (8) vier Leitflächen besitzt, wobei die inneren Leitschaufeln (6) das hochgespritzte Öl in den Raum zwischen Kolbenunterteil und -oberteil führen (5a), von wo es durch die äußeren Leitflächen (31) an die quer zur Bolzenachse liegenden Zylinderflächen wieder nach unten abgeleitet wird.

2. Gelenkkolben nach Anspruch 1, dadurch gekennzeichnet, daß das der Zylinderwand (4) zugeführte Kühlöl (5a) in einem Zwischenraum zwischen der Seitenwand des Kolbenunterteiles (8) und der Zylinderwand (4) eingefangen und durch einen Abdichtrand (33) am unteren Ende des Kolbenunterteiles (8) zurückgehalten wird.

3. Gelenkkolben nach Anspruch 2, dadurch gekennzeichnet, daß das Kühlöl (5a) im Zwischenraum über einen Schlitz oder eine Bohrung (34) zum Kurbelgehäuse abfließt.

4. Gelenkkolben nach einem der Ansprüche 1 bis 3, dadurch gekennzeichnet, daß das Kühlöl auf beiden Seiten des Kolbenbolzens auf die jeweiligen Leitflächen (6) gespritzt wird.

## Revendications

1. Piston articulé en deux pièces refroidi par l'huile, dont les pièces du piston sont assemblées par un système d'articulation sur un axe de piston (20), la partie supérieure (7) étant tournée vers la chambre à combustion absorbe la pression du gaz et le partie inférieure (8) la pression latérale, avec un refroidissement du fond du piston au moyen d'injection par l'huile de refroidissement (5) venant de la boîte de manivelle, et avec des surfaces conductrices en-dessous du fond de piston, caractérisé en ce que la jupe de piston (8) possède quatre surfaces conductrices, les aubes conductrices intérieures (6) conduisant (5a) l'huile injectée et haut dans l'espace entre la jupe de piston et le haut de piston (5a), d'où elle este à nouveau évacuée vers le bas, en passant par les surfaces conductrices extérieures (31) aux surfaces du cylindre situées transversalement à l'axe de l'axe de piston.

2. Piston articulé selon la revendication 1, caractérisé en ce que l'huile de refroidissement (5a) admise à la paroi du cylindre (4) est captée dans un espace intermédiaire entre la paroi latérale de la jupe de piston (8) et la paroi du cylindre (4) et est retenue par un bord étanche (33) à l'extrémité inférieure de la jupe de piston (8).

3. Piston articulé selon la revendication 2, caractérisé en ce que l'huile de refoidissement (5a) dans l'espace intermédiaire s'écoule par une fente ou un alésage (34) jusqu'à la boîte de manivelle.

4. Piston articulé selon l'une des revendications 1 à 3, caractérisé en ce que l'huile de refroidissement est injectée sur les deux côtés de l'axe de piston aux surfaces conductrices respectives (6).

## Claims

1. An oil-cooled two-section articulated piston, the sections of which are jointed by means of a pin (20), whereby the upper section, facing the combustion chamber (7), receives gas forces and the lower section, facing the crankshaft (8) receives lateral forces, provided with a piston bottom cooling taking place by means of an injection oil cooling (5) from the crankcase, and with conducting surfaces which are fitted under the piston bottom, characterized in that the lower section of the piston (8) presents four conducting surfaces, the internal guiding blades (6) directing the oil splashed upwards into the space beween the piston's lower and upper sections (5a), from where it is redirected down to the cylinder surfaces transverse to the pin axis by means of the external guiding surfaces (31).

2. An articulated piston according to claim 1, characterized in that the cooling oil (5a) directed to the cylinder wall (4) is collected in an interspace between the side wall of the piston's lower section (8) and the cylinder wall (4) and is retained by an insulating rim (33) on the lower edge of the piston's lower section (8).

3. An articulated piston according to claim 2, characterized in that the cooling oil (5a) in the interspace flows to the crankcase through a slit or a bore (34).

4. An articulated piston according to one of the claims 1 to 3, characterized in that the cooling oil on both sides of the piston pink is splashed onto the appropriate guiding surfaces (6).
